# EUROPÄISCHE PATENTSCHRIFT

(11) **EP 0 663 241 B1**
(45) Veröffentlichungstag und Bekanntmachung des Hinweises auf die Patenterteilung: **15.07.1998**
(21) Anmeldenummer: 93120417.6
(22) Anmeldetag: 17.12.1993
(51) Int. Cl.: B05B 7/04, B05B 7/08, A61M 11/00

(54) **Zerstäuberdüse**
Spray nozzle
Buse de pulverisation

(43) Veröffentlichungstag der Anmeldung: 19.07.1995
(73) Patentinhaber: PARI GmbH Spezialisten für effektive Inhalation, 82319 Starnberg (DE)
(72) Erfinder: Blaha-Schnabel, Ales, Dr.-Ing., D-90408 Nürnberg (DE)
(74) Vertreter: Ritter und Edler von Fischern, Bernhard, Dipl.-Ing.

(56) Entgegenhaltungen:
- EP-A- 0 343 103
- DE-A- 3 145 390
- DE-U- 9 111 596
- SU-A- 1 547 857
- US-A- 3 770 209

## Beschreibung

Die vorliegende Erfindung betrifft eine Zerstäuberdüse für Inhalationszwecke, mit der ein pulverförmiges oder flüssiges Zerstäubungsgut, vorzugsweise in Form von Lösung oder Suspension zerstäubt wird.

An Zerstäuberdüsen für die Erzeugung eines Aerosols für therapeutische Zwecke werden erhöhte Anforderungen gestellt. Von besonderer Bedeutung ist die therapeutische Qualität des Aerosols; danach ist ein Aerosol zu erzeugen, das einen möglichst großen Anteil lungengängiger Partikel (⌀ < 8 µm) enthält. Daneben muß die Zerstäuberdüse einfach und rückstandsfrei gereinigt werden können, was dazu führt, daß die Zerstäuberdüse auch ohne große Schwierigkeiten zerlegbar sein muß. Trotz zahlreicher unterschiedlicher Bauformen treten zwei Gruppen von Zerstäuberdüsen auf, die nach unterschiedlichen Prinzipien arbeiten.

Eine erste Gruppe von Zerstäuberdüsen arbeitet nach dem Venturi-Prinzip. Eine Düse dieser Art ist beispielsweise bekannt aus DE 32 38 149 A1. Durch einen zentralen Druckgaskanal wird Druckluft zugeführt, die in einer Mündungsebene aus einer Öffnung des zentralen Kanals austritt. Neben dem Druckgaskanal sind zumeist mehrere Ansaugkanäle vorgesehen, die von der Mündungsebene bis in einen Behälter für das Zerstäubungsgut reichen. Das Zerstäubungsgut wird von dem austretenden Druckgas durch die Ansaugkanäle angesaugt und tritt aus Öffnungen der Ansaugkanäle in der Mündungsebene aus. Die Öffnungen des Druckgaskanals und der Ansaugkanäle sind benachbart angeordnet, so daß sich Druckgas und Zerstäubungsgut intensiv vermischen und die auftretenden Verwirbelungen für eine Zerstäubung sorgen. Mit Zerstäuberdüsen dieser Bauart werden Aerosole erzeugt, deren Primärverteilung Aerosolpartikel mit einem Durchmesser von bis zu 40 µm enthält. Aus diesem Grund ist neben der selbständig ablaufenden Abtrocknung des Aerosols, die durch eine ausreichend große Luftmenge sichergestellt wird, eine Nachbehandlung des Aerosols erforderlich; dazu zählt beispielsweise das Abscheiden zu großer Partikel aus dem Aerosol durch konstruktive Maßnahmen. Das abgeschiedene Zerstäubungsgut wird in den Behälter zurückgeführt und kann erneut zerstäubt werden. In einigen Fällen ist die Zirkulation des Zerstäubungsgutes unproblematisch. Zahlreiche Medikamente eignen sich aber für diese Art der Zerstäubung nicht oder nur schlecht, da mit einer Beeinträchtigung der Wirksamkeit des Medikaments gerechnet werden muß. Ferner muß eine vergleichsweise große Menge des Zerstäubungsguts bereitgestellt werden, um das Ansaugen des Zerstäubungsguts durch die Ansaugkanäle zu ermöglichen. Darüberhinaus verbleiben zu große Restmengen im Zerstäuber, da das Zerstäubungsgut konstruktionsbedingt nie ganz vollständig verbraucht werden kann. Hinzu kommt noch die durch die Lösemittelverdampfung bedingte Aufkonzentrierung des Medikaments, verbunden mit einer Änderung der physikalischen Eigenschaften der Lösung, sowie der dadurch direkt oder indirekt bedingte negative Einfluß auf die Medikamentausbringung. Einige sehr teure Medikamente werden aus diesen Gründen nicht im Rahmen einer Inhalationstherapie appliziert, obwohl die Medikamente für diese Art der Applikation durchaus geeignet sind.

Bei einer weiteren Gruppe von Zerstäuberdüsen werden Luft- und Zerstäubungsgut unter Druck, d.h. aktiv zugeführt. Zerstäuberdüsen dieser Art sind beispielsweise aus DE 26 46 251 A1 und DE 28 23 643 A1 bekannt. Der grundsätzliche Aufbau von Zerstäuberdüsen dieser Gruppe ergibt sich ferner aus "Atomization and Sprays" von Arthur H. Lefebvre. Unterschieden werden in diesem Zusammenhang charakteristische Bauformen anhand der Art und des Ortes des sich einstellenden Zerstäubungsvorgangs, und zwar zum einen sogenannte "air-assist"-Düsen mit Mischung innerhalb oder außerhalb des Düsenkörpers und sogenannte "prefilming"-Düsen. Diese Zerstäuberdüsen folgen einem gemeinsamen Konstruktionsprinzip insofern, als um einen zentralen Kanal ringförmige Kanäle konzentrisch angeordnet sind. Dies führt zu einem komplexen Aufbau und teilweise erheblichen Toträumen innerhalb des Düsenkörpers. Die Zerstäuberdüsen sind aus diesem Grund nur bedingt oder nur unter großem Aufwand zu zerlegen. Beispielsweise besteht der Düsenkörper, der aus DE 26 46 251 A1 bekannten Zerstäuberdüse aus sechs Elementen, von denen fünf eine zentrale Öffnung besitzen, auf die bezogen die Elemente so ausgerichtet werden müssen, daß die Öffnungen koaxial angeordnet sind. Die Zerstäuberdüse, bei der es sich um eine "prefilming"-Düse handelt, eignet sich aufgrund der mit der Ausrichtung der Elemente einhergehenden Probleme nicht für wiederholtes Zerlegen und Reinigen. Ferner besitzt diese bekannte Zerstäuberdüse einen erheblichen Totraum, da der den dünnen Flüssigkeitsfilm erzeugende Spaltraum von einem sehr viel größeren ringförmigen Raum allseitig umgeben wird, was auch auf die aus DE 28 23 643 A1 bekannte Düse zutrifft. Dieser Aufbau ist aber erforderlich, um durch den Spaltraum das Zerstäubungsgut so zuzuführen, daß ein dünner Flüssigkeitsfilm allseitig in den zentral geführten Gasstrom eintritt.

Ausgehend von dem Stand der Technik liegt der Erfindung die Aufgabe zugrunde, eine Zerstäuberdüse für Inhalationszwecke zu schaffen, mit der ein Aerosol mit einem möglichst großen Anteil lungengängiger Partikel erzeugt werden kann und die dennoch einfach zu handhaben, insbesondere zu zerlegen und zu reinigen, sowie einfach und preiswert zu fertigen (Massenartikel) ist.

Gelöst wird diese Aufgabe durch eine Zerstäuberdüse mit den im Patentanspruch 1 angegebenen Merkmalen. Eine Zerstäuberduse mit den Merkmalen des Oberbegriffs dieses Anspruchs ist bekannt aus Dokument DE-U-91 115 96. Weitere vorteilhafte Ausgestaltungen ergeben sich aus den Unteransprüchen.

Im folgenden wird die Erfindung anhand eines bevorzugten Ausführungsbeispiels und unter Bezugnahme auf die beiliegenden Zeichnungen genauer beschrieben. In den Zeichnungen zeigt:
- Fig. 1: eine perspektivische und eine geschnittene Darstellung des Düseneinsatzes einer erfindungsgemäßen Zerstäuberdüse;
- Fgi. 2: eine perspektivische und eine geschnittene Darstellung der Düsenaufnahme einer erfindungsgemäßen Zerstäuberdüse;
- Fig. 3: die weiteren Bestandteile eines Ausführungsbeispiels einer erfindungsgemäßen Zerstäuberdüse;
- Fig. 4: das Ausführungsbeispiel einer erfindungsgemäßen Zerstäuberdüse aus Fig. 3 in zusammengesetztem Zustand; und
- Fig. 5: ein weiteres Ausführungsbeispiel der erfindungsgemäßen Zerstäuberdüse mit einem totraumminimierten Zerstäubungsgutanschluß.

Bei dem im folgenden beschriebenen Ausführungsbeispiel besteht die erfindungsgemäße Zerstäuberdüse aus mehreren Teilen, die in Fig. 3 dargestellt sind. Wesentlich ist die Ausgestaltung des Düsenkörpers, der aus zwei Teilen, dem Düseneinsatz 1 und der Düsenaufnahme 2 besteht.

In Fig. 1 ist der Düseneinsatz dargestellt; Figurenteil A zeigt den Düseneinsatz 1 in einer perspektivischen Darstellung, Figurenteil B in einer geschnittenen Darstellung. Die Grundform des Düseneinsatzes 1 setzt sich zusammen aus zwei flachen Kreiszylindern mit unterschiedlichem Durchmesser und einem Kreiskegel, dessen maximaler Durchmesser dem des kleineren Kreiszylinders entspricht. Der Kreiskegel legt eine Auflagefläche 11 des Düseneinsatzes 1 fest. Die beiden Kreiszylinder und der Kreiskegel sind axial zueinander angeordnet. Der größere Kreiszylinder ist an zwei gegenüberliegenden Stellen 12 an seinem Umfang abgeflacht, von denen in Fig. 1A nur eine sichtbar ist. Im Düseneinsatz 1 ist zentral ein Kanal 13 für das Zerstäubungsgut vorgesehen, der sich in Längsrichtung der Grundform des Düseneinsatzes 1 erstreckt, so daß die Austrittsöffnung 14 in der Spitze der Auflagefläche 11 liegt. Die Austrittsöffnung 14 legt den kleinsten Durchmesser d des Kanals 13 und damit seine Austrittsquerschnittsfläche A_{Z} fest; der Kanal 13 besitzt einen stufenweise größer werdenden Durchmesser.

Die Figuren 2A und 2B zeigen die Düsenaufnahme 2 in perspektivischer bzw. geschnittener Darstellung. Die Grundform der Düsenaufnahme wird gebildet durch zwei flache Kreiszylinder, die axial zueinander angeordnet sind. Die freie Stirnfläche des größeren Kreiszylinders besitzt eine zentrische kreiskegelige Vertiefung, die eine Aufnahmefläche 21 festlegt, die an die Form der Auflagefläche 11 des Düseneinsatzes 1 angepaßt ist. In der Aufnahmefläche 21 sind drei Kanäle 22 für das Druckgas ausgebildet, die radial zur Mitte des flachen Kreiszylinders verlaufen und dabei der geneigten Aufnahmefläche 21 der kreiskegeligen Vertiefung folgen. Die Kanäle 22 sind gleichmäßig über den Umfang der Düsenaufnahme 2 verteilt, so daß zwischen ihnen je ein Winkel von 120° vorliegt, und verjüngen sich zur Mitte der Düsenaufnahme hin. Bei den Kanälen 22 für das Druckgas handelt es sich um Nuten in der Aufnahmefläche 21 mit rechteckigem oder trapezförmigem Querschnitt und mit einer minimalen Querschnittsfläche A_{D} am Mündungsende.

Die Kanäle 22 für das Druckgas enden in einer zylindrischen Mischkammer 23, die koaxial zu den flachen Kreiszylindern der Düsenaufnahme 2 verläuft. Auf der der Vertiefung gegenüberliegenden Seite öffnet sich der Mündungsraum 23 in einen kreiskegeligen Austrittstrichter 24.

In Fig. 3 sind neben dem Düseneinsatz 1 und der Düsenaufnahme 2 weitere Teile des Ausführungsbeispiels der erfindungsgemäßen Zerstäuberdüse dargestellt. Ein zylindrisches Gehäuse 3 dient zur Aufnahme des Düsenkörpers, d.h. des Düseneinsatzes 1 und der Düsenaufnahme 2 in der in Fig. 3 gezeigten Reihenfolge. Der Innendurchmesser des Gehäuses 3 entspricht dem Durchmesser des jeweils größeren, flachen Kreiszylinders der beiden den Düsenkörper bildenden Teile 1 und 2, die durch eine vollständig geöffnete Stirnfläche des Gehäuses 3 in dessen Innenraum eingebracht werden können. Die gegenüberliegende Stirnfläche des Gehäuses 3 besitzt lediglich eine Öffnung 31 zur Aufnahme des kleineren, flachen Kreiszylinders der Düsenaufnahme 2. Innen an der die Öffnung 31 umgebenden Stirnfläche des Gehäuses 3 ist eine Kreisnut 32 zur Aufnahme eines O-Ringes 33 vorgesehen. Ferner ist eine Nut 34 zur Aufnahme eines weiteren O-Rings 35 an der zur Aufnahme des Düsenkörpers geöffneten Stirnfläche des Gehäuses 3 in der Gehäusewand vorgesehen. An dieser Seite ist am Gehäuse 3 ein Aussengewinde 36 ausgebildet.

Ein Deckel 4 dient einerseits zum Verschließen des Gehäuses 3 und weist andererseits Anschlüsse für die Zuführung des Zerstäubungsguts und des Druckgases auf. Der Deckel 4 besitzt eine zylindrische Grundform mit einer axial angeordneten Bohrung 41 für die Zuführung des Zerstäubungsguts und einer exzentrisch angeordneten Bohrung 42 für die Zuführung von Druckluft. Ein Abschnitt des Deckels 4 besitzt einen Durchmesser, der ausreichend ist, um im Zusammenwirken mit dem O-Ring 35 den Innenraum des Gehäuses 3 abzudichten. An der dem Düseneinsatz 1 zugewandten Seite des Deckels 4 sind zwei flache Kreiszylinder mit kleinerem Durchmesser vorgesehen; in der Oberfläche des kleineren Kreiszylinders ist eine Kreisnut 43 zur Aufnahme eines O-Rings 44 ausgebildet. Der größere der beiden Durchmesser dient zur Führung des Deckels 4 im Gehäuse 3. Durch die drei O-Ringe 33, 35, 44 erfolgt eine vollständige Trennung des Gas- und Flüssigkeitsteils innerhalb der Düse.

Eine Überwurfmutter 5 dient zur Sicherung der in das Gehäuse 3 eingesetzten Teile und weist dazu an einer inneren Umfangsoberfläche ein Gewinde 51 auf. In der gegenüberliegenden Stirnseite ist eine Öffnung 52 vorgesehen, die den Zugang zu den Anschlußbohrungen 41 und 42 im Deckel 4 gewährleistet.

Fig. 4 zeigt das Ausführungsbeispiel der erfindungsgemäßen Zerstäuberdüse in zusammengesetztem Zustand. Der Düsenkörper, d.h. der Düseneinsatz 1 und die Düsenaufnahme 2 sind im Gehäuse 3 angeordnet. Die kreiskegelige Auflagefläche 11 des Düseneinsatzes 1 liegt auf der komplementär geformten Aufnahmefläche 21 der Düsenaufnahme 2 auf. Über den Deckel 4, die Überwurfmutter 5 und das Gehäuse 3 werden die beiden den Düsenkörper bildenden Teile gegeneinander verspannt, was einen guten Sitz des Düseneinsatzes in der Düsenaufnahme und eine Ausrichtung der Austrittsöffnung 14 in Bezug auf die Mischkammer 23 gewährleistet. Die als Nuten in der Aufnahmefläche 21 ausgebildeten Kanäle 22 werden an ihrer ursprünglich geöffneten Oberseite durch die Auflagefläche 11 des Düseneinsatzes 1 verschlossen. Die durch die exzentrische Anschlußbohrung 42 im Deckel 4 zugeführte Druckluft gelangt durch den sich an den abgeflachten Stellen 12 des Düseneinsatzes 1 im Gehäuse 3 ergebenden Raum 6 in den Ringraum 7, der sich um den flachen Kreiszylinder mit kleinerem Durchmesser des Düseneinsatzes 1 herum bildet. Von dort strömt die Druckluft durch die drei Kanäle 22 in die Mischkammer 23.

Fig. 5 zeigt ein weiteres Ausüfhrungsbeispiel der erfindungsgemäßen Zerstäuberdüse im zusammengesetzten Zustand. Der Aufbau entspricht in vielen Punkten dem zuvor beschriebenen Ausführungsbeispiel, so daß auf dessen Beschreibung Bezug genommen werden kann. Im folgenden werden die Unterschiede erläutert, durch die sich die beiden Ausführungsbeispiele auszeichnen.

Der Düseneinsatz 1 besitzt bei dem in Fig. 5 gezeigten Ausführungsbeispiel für das Zerstäubungsgut einen Kanal 13 mit einem bis auf einen Abschnitt im Bereich der Austrittsöffnung 14 konstanten Durchmesser. Dieser Durchmesser ist so gewählt, daß eine abgeflachte Kanüle eingebracht und dadurch der Totraum minimiert werden kann. Der Auslauf mit dem kleinsten Durchmesser d wird aus Reinigungsgründen so kurz wie möglich gehalten.

Im Deckel 4 ist die axiale Bohrung 41 so ausgestaltet, daß eine Gummischeibe 43 mit einem zentrischen Loch für die Kanüle 8 eingelegt werden kann. Darüber ist ein Zwischenring 44 angeordnet, der auf der Seite der Gummischeibe 43 nach innen leicht konisch, vorzugsweise unter einem Winkel von 160° ausgebildet ist. Mit Hilfe einer die Kanüle axial aufnehmenden Andrückschraube 45 wird die Kanüle nach dem vollständigen Einschieben in den Kanal 13 durch Anziehen der Andrückschraube arretiert und gegen die Umgebung abgedichtet.

Der Durchmesser der Mischkammer 23 ist so bemessen, daß ihr freier Querschnitt etwa die Summe der freien Querschnitte der Kanäle 22 für das Druckgas am Auslauf in die Mischkammer 23 ergibt, um die Energie der zugeführten Druckluft optimal auszunutzen. Bei zu großem Querschnitt der Mischkammer 23 kommt es zu einer verfrühten Entspannung, bei zu kleinem Querschnitt zu Stauungen der Druckluft. Angestrebt wird eine optimierte Ausnutzung der Umsetzung der Druckdifferenz zwischen Druckgas und Umgebungsdruck in kinetische Energie im Bereich der Austrittsöffnungen der Kanäle 22. Eine entscheidende Rolle spielt dabei der Abstand zwischen der aus dem Kanal 13 austretenden Flüssigkeit und den Austrittsöffnungen der Kanäle 22 für die Druckluft. Die Länge der Mischkammer entspricht in etwa ihrem Durchmesser. Eine zu kurze Mischkammer würde bezüglich der erforderlichen Kanaltiefe im Mündungsbereich fertigungstechnische Schwierigkeiten bereiten. Bei einer zu langen Mischkammer kann es zu einer Verschlechterung der Zerstäubungseffizienz durch Impaktion und Reibung, sowie zur Verstopfungsneigung kommen.

Auf der Grundlage dieser Überlegungen wurde festgestellt, daß erfindungsgemäß folgende Größenverhältnisse einzuhalten sind. Die Querschnittsfläche A_{M} der Mischkammer 23 entspricht im wesentlichen der Summe der minimalen Querschnittsflächen A_{D} der Kanäle 22. Der kleinste Durchmesser d des Kanals 13 für das Zerstäubungsgut an der Austrittsöffnung 14 beträgt etwa 55% bis 85%, vorzugsweise 60% bis 70% des Durchmessers D der Mischkammer 23.

Um einerseits durch das Verspannen des Düseneinsatzes und der Düsenaufnahme gegeneinander einen sicheren Sitz und eine Selbstzentrierung der beiden den Düsenkörper bildenden Teile zu gewährleisten und andererseits die Energieabgabe der Druckluft an das durch den Kanal 13 zugeführte Zerstäubungsgut zu begünstigen, sollte der Winkel der kreiskegeligen Auflagefläche 11 bzw. der komplementären Aufnahmefläche 21 etwa 120° betragen. Kleinere Winkel als 120° wirken sich nicht nur in diesem Zusammenhang ungünstig aus, sondern führen auch zu Problemen bei der Fertigung und Reinigung des Düsenkörpers (Gradbildung am Auslauf im Düseneinsatz bei der Spritzfertigung, Beschädigungsgefahr des Bohrungsrandes im Düseneinsatz, schlechtere Zugänglichkeit der Mischkammer bei der Reinigung).

Zwar können die Kanäle 22 für die Druckluft anders als bei den beschriebenen Ausführungsbeispiel auch in der Auflagefläche 11 des Düseneinsatzes 1 ausgebildet werden. Jedoch ist die oben beschriebene Ausgestaltung zu bevorzugen, da die Gefahr einer mechanischen Beschädigung der Kanäle insbesondere im Bereich der Mischkammer 23 verringert ist. Auch ist die Querschnittsform der Kanäle 22 für die Druckluft nicht auf eine rechteckige Form oder die Form eines gleichschenkeligen Trapezes beschränkt. Im Hinblick auf eine einfache Spritzfertigung sind die beschriebenen Querschnittsformen vorteilhaft und eignen sich auch in besonderem Maße im Hinblick auf die Querschnittsverringerung zur Mitte des Düsenkörpers hin, die zur Beschleunigung der Druckluft unter Zunahme der kinetischen Energie dient.

Bei dem beschriebenen Ausführungsbeispiel der erfindungsgemäßen Zerstäuberdüse sind drei Kanäle 22 für die Druckluft in der Aufnahmefläche 21 vorgesehen. Bei einem in etwa quadratischen Querschnitt des Luftkanals 22 im Bereich der Mündung in die Mischkammer 23 ist der Einfluß der Fertigungsabweichungen auf die Querschnittsgröße am kleinsten. Die Kanaltiefe sollte etwa der halben Mischkammerlänge entsprechen. Aus geometrischen Überlegungen und im Hinblick auf die mögliche Fertigungsgenauigkeit bei Spritzfertigung scheint die Anzahl von drei Kanälen für die Zuführung von Druckluft optimal zu sein. Eine ungerade Anzahl der Kanäle für die Druckluft, insbesondere drei Kanäle in 120°-Anordnung stabilisiert und zentriert das ausströmende Aerosol nach dem Austritt aus der Zerstäuberdüse. Unterstützend kann hier auch eine tangentiale Anordnung der Kanäle 22 bezogen auf die Mischkammer 23 wirken. Aus fertigungstechnischen Überlegungen heraus erscheint diese Ausgestaltung jedoch schwierig zu realisieren zu sein. Zu bevorzugen ist ferner eine flache Ausgestaltung der Kanäle 22 für die Druckluft, da dadurch die Reinigung nicht nur der Kanäle sondern auch der Mischkammer vereinfacht wird. Der Kanal 13 für das Zerstäubungsgut im Düseneinsatz 1 kann mit einem Draht oder einer Nylonschnur gereinigt werden.

Da durch die Zuführung von Druckluft in die Mischkammer 23 dort ein Überdruck herrscht, muß das Zerstäubungsgut durch den Kanal 13 im Düseneinsatz 1 unter Druck zugegeben werden. Dadurch bietet sich die Möglichkeit, das Verhältnis der Massenströme über die Menge des zugeführten Zerstäubungsguts zu variieren. Praktisch können beliebige Mengen des Zerstäubungsgutes zerstäubt werden, da eine weit größere Menge (> 250 µl/min) als die für therapeutische Zwecke sinnvolle Menge von bis zu 50 µl/min zugeführt werden kann. Bei einem Luftdurchsatz von 4,5 bis 5 l/min und einer Druckdifferenz von 2 bar kann die therapeutisch sinnvolle Menge auch problemlos abgetrocknet werden. Dadurch werden Partikel des Primäraerosols mit einem Durchmesser von bis zu 16 µm allein durch die Abtrocknung so weit verkleinert, daß durch die erfindungsgemäße Zerstäuberdüse ohne weitere Nachbehandlung ein Aerosol erzeugt wird, das zu 100% lungengängige Partikel enthält.

Die Vorteile der erfindungsgemäßen Zerstäuberdüse liegen in der einfachen Herstellbarkeit (Massenartikel), im einfachen Aufbau (leichte Reinigung), in der Dosierungsmöglichkeit der Flüssigphase (unterschiedliche Rezepturen), im feinen Primärtröpfchenspektrum (relativ hohe Ausgangskonzentration der Medikamentlösung möglich, d.h. kurze Inhalationszeiten) und im geringen pneumatischen Leistungsbedarf (Δp < 2 bar, Luftvolumenstrom < 5 l/min, d.h. Kompressorbetrieb möglich, Heimtherapie).

Im folgenden werden die Ergebnisse von Untersuchungen dargestellt, die an verschieden ausgestalteten Zerstäuberdüsen mit erfindungsgemäßem Aufbau durchgeführt wurden.

Dabei ist zunächst festzuhalten, daß der Luftdurchsatz der untersuchten Zerstäuberdüsen mit der Druckdifferenz und der Bohrung der Düsenaufnahme, d.h. dem Durchmesser der Mischkammer 23 steigt. Ausgehend von einem Düseneinsatz 1 mit einer Austrittsöffnung 14 von 0,30 mm (d 0,30), kombiniert mit einer Düsenaufnahme 2 mit einer Mischkammer 23 von 0,40 mm Durchmesser (D 0,40), nimmt der mittlere Tropfendurchmesser mit zunehmendem Mischkammerdurchmesser bei konstantem Druck zunächst ab, durchläuft ein Minimum und nimmt anschließend leicht wieder zu. Ein Optimum ergibt sich bei der Kombination d 0,30/D 0,45. Dieses Verhalten kann anhand der Energieverhältnisse in der Mischkammer 23 erklärt werden.

Bei allen drei Düsenaufnahmen sind die Kanalabmessungen gleich. Die Flüssigkeit wird mit konstantem Volumenstrom durch eine Bohrung von 0,30 mm Durchmesser in die Mischkammer 23 gefördert. Bei einem Mischkammerdurchmesser D von 0,40 mm ist ihr freier Querschnitt kleiner als die Summe der freien Querschnitte der Kanäle 22 am Mischkammereintritt. Es kommt zu Stauungen der Druckluft in der Mischkammer 23. Bei einem größeren Durchmesser der Mischkammer 23, etwa 0,50 mm ist der Abstand zwischen der Kanalmündung und der Flüssigkeitsbohrung 14 größer als bei einem kleineren Mischkammerdurchmesser. Die Druckluft kann sich zu früh entspannen. In beiden Fällen, einem zu kleinen oder zu großen Mischkammerdurchmesser D, wird die Abgabe der kinetischen Energie der Druckluft an die Flüssigkeit negativ beeinflußt und damit die Dispergiereffizient schlechter.

Bei einer Auftragung der mittleren Tröpfchendurchmesser über der pneumatischen Leistung, die als das Produkt der Druckdifferenz Δp und des Luftdurchsatzes V definiert ist, weisen beide Düsenkörper, d 0,30 / D 0,45 und d 0,30/ D 0,40 etwa die gleiche Leistungseffizienz auf. Das Primärtropfchenspektrum benötigt zur Abtrocknung eine definierte Menge an Dispergierluft. Der Düsenkörper 0,30/DK 0,45 ist daher besser geeignet, da mit ihm ein konstanter Flüssigkeitsstrom in einen Spray mit einem bestimmten mittleren Tröpfchendurchmesser bei mehr Luftdurchsatz und niedrigerer Druckdifferenz dispergiert wird.

Die Dispergiereffizient des Düsenkörpers d 0,30 / D 0,45 ist von Flüssigkeitsströmen bis zu 250 µl/min unabhängig. In der Mischkammer herrschen aufgrund der Lufstrahlumlenkung und Luftstrahlbeschelunigung bestimmte, einem Betriebspunkt entsprechende Scherkräfte. Diese Scherkräfte wirken den Oberflächen an den Flüssigkeitströpfchen entgegen. Die Oberflächenkraft hängt vom Tropfendurchmesser ab. Einer bestimtmen Scherkraft entspricht also ein bestimmter Tropfendurchmesser, unterhalb dessen der Tropfen nicht weiter zerkleinert werden kann. Zur Dispergierung der Flüssigkeit wird der Druckluft ein bestimmter, der Flüssigkeitsmenge entsprechender Anteil an Energie entnommen. Der Rest dient zum Transport oder dissipiert. Bei größeren Flüssigkeitsströmen kann die Druckluft mehr Dispergierenergie freisetzen. Aufgrund der erforderlichen Abtrocknung sind aber nur kleinere, vom Luftdurchsatz abhängige Flüssigkeitsströme sinnvoll.

Die Auswahl des Betriebspunktes einer Düse kann anhand der Auftragung des Produktes aus dem mittleren Tropfendurchmesser und dem Luftdurchsatz über der Druckdifferenz getroffen werden. Dieses Kriterium dient auch zur Auswahl eines geeigneten Kompressors für die Heimtherapie. Der optimale Betriebspunkt entspricht dem Minimum im Verlauf dieser Funktion. Der Flüssigkeitsstrom und die Medikamentenkonzentration müssen dann dem Luftdurchsatz im Betriebspunkt angepaßt werden. Für kurze Inhalationszeiten sind hohe Flüssigkeitsströme mit hoher Medikamentenkonzentration nötig, die hohe Luftdurchsätze und feinere Primärtröpfchenverteilungen erfordern. Die Düse wird bei höheren Drücken betrieben als dem ermittelten energetischen Optimum entspricht.

## Patentansprüche

1. Zerstäuberdüse zum Zerstäuben eines pulverförmigen oder flüssigen Zerstäubungsguts, vorzugsweise in Form einer Lösung oder Suspension, für die Inhalationstherapie, mit einem Düsenkörper bestehend aus
- einem Düseneinsatz (1) mit
-- einer Auflagefläche (11) und
-- einem Kanal (13) für die Zuführung des Zerstäubungsguts, der in der Mitte der Auflagefläche (11) angeordnet ist und der sich in Längsrichtung der Grundform des Düseneinsatzes (1) erstreckt,
und
- einer Düsenaufnahme (2) zur Aufnahme des Düseneinsatzes (1) mit
-- einer Aufnahmefläche (21), auf der die Auflagefläche (11) des Düseneinsatzes (1) aufliegt,
-- Kanälen (22) für die Zuführung eines Druckgases, die sich im wesentlichen radial zur Grundform der Düsenaufnahme (2) erstrecken, und
-- einer kreiszylindrischen Mischkammer (23), in die der Kanal (13) für das Zerstäubungsgut und die Kanäle (22) für das Druckgas münden,
dadurch **gekennzeichnet**, daß
- die Kanäle (22) für das Druckgas in der Aufnahmefläche (21) der Düsenaufnahme (2) in Form von Nuten ausgebildet sind und in die Mischkammer (23) durch deren Mantelfläche einmünden, und
- die Summe der minimalen Querschnittsflächen A_{D} der Kanäle (22) für das Druckgas im Mündungsbereich im wesentlichen der Querschnittsfläche A_{M} der Mischkammer (23) entspricht.

2. Zerstäuberdüse nach Anspruch 1, dadurch gekennzeichnet, daß die Mischkammer (23) kreiszylindrisch ist.

3. Zerstäuberdüse nach Anspruch 2, dadurch gekennzeichnet, daß der Durchmesser D der Mischkammer (23) etwa gleich ihrer Länge ist.

4. Zerstäuberdüse nach einem der vorangegangenen Ansprüche, dadurch gekennzeichnet, daß die Kanäle (22) für das Druckgas in der Düsenaufnahme (2) einen rechteckigen oder trapezförmigen Querschnitt besitzen.

5. Zerstäuberdüse nach Anspruch 4, dadurch gekennzeichnet, daß die Kanäle (22) einen trapezförmigen Querschnitt besitzen, und daß die Seitenwände der trapezförmigen Kanäle (22) für das Druckgas gegenüber einer zum Boden der Kanäle senkrechten Seitenwand um einen Winkel von 3° bis 15° geneigt sind.

6. Zerstäuberdüse nach einem der vorangegangenen Ansprüche, dadurch gekennzeichnet, daß die Kanäle (22) für das Druckgas einen sich zur Mischkammer (23) hin verjüngenden Querschnitt aufweisen.

7. Zerstäuberdüse nach einem der vorangegangenen Ansprüche, dadurch gekennzeichnet, daß der Durchmesser d der Austrittsöffnung des Kanals (13) für das Zerstäubungsgut etwa 55% bis 85% des Durchmessers D der Mischkammer (23) entspricht.

8. Zerstäuberdüse nach einem der vorangegangenen Ansprüche, dadurch gekennzeichnet, daß der Durchmesser d der Austrittsöffnung des Kanals (13) für das Zerstäubungsgut etwa 60% bis 70% des Durchmessers D der Mischkammer (23) entspricht.

9. Zerstäuberdüse nach einem der vorangegangenen Ansprüche, dadurch gekennzeichnet, daß der Durchmesser d der Austrittsöffnung des Kanals (13) gleich 0,3 mm und der Durchmesser D der Mischkammer (23) gleich 0,48 mm ist.

10. Zerstäuberdüse nach einem der vorangegangenen Ansprüche, dadurch gekennzeichnet, daß der Düseneinsatz (1) und die Düsenaufnahme (2) eine kreiszylindrische Grundform aufweisen, die Auflagefläche (11) und die Aufnahmefläche (21) kreiskegelig sind und drei um 120° entlang des Umfangs versetzte Kanäle (22) in der Aufnahmefläche (21) vorgesehen sind.

11. Zerstäuberdüse nach Anspruch 10, dadurch gekennzeichnet, daß der Düseneinsatz (1) aus zwei flachen Kreiszylindern mit unterschiedlichem Durchmesser und einem Kreiskegel aufgebaut ist, die koaxial zueinander angeordnet sind, so daß nach Aufnahme des Düseneinsatzes (1) in einem zylindrischen Gehäuse (3) im Bereich des kleineren Kreiszylinders ein Ringraum (7) gebildet wird, durch den die Druckluft den Kanälen (22) der Düsenaufnahme (2) zugeführt wird.

12. Zerstäuberdüse nach Anspruch 11,dadurch gekennzeichnet, daß der größere Kreiszylinder des Düseneinsatzes (11) am Umfang Abflachungen (12) aufweist, in deren Bereich im Gehäuse (3) ein Raum (6) festgelegt wird, durch den die Druckluft in den Ringraum (7) zugeführt wird.

13. Zerstäubervorrichtung nach einem der vorangegangenen Ansprüche, dadurch gekennzeichnet, daß die Auflagefläche (11) des Düseneinsatzes (1) und die Aufnahmefläche (21) der Düsenaufnahme (2) kreiskegelig sind.

14. Zerstäubervorrichtung nach Anspruch 13, dadurch gekennzeichnet, daß der Kreiskegel einen Winkel im Bereich von 100° bis 140°, vorzugweise von 120° besitzt.

## Claims

1. Atomiser nozzle for atomising a powdered or liquid atomisation product, preferably in the form of a solution or suspension, for inhalation therapy, with a nozzle body consisting of
- a nozzle insert (1) with
-- a supporting surface (11) and
-- a channel (13) for supply of the atomisation product, which is arranged at the centre of the supporting surface (11) and which extends in the longitudinal direction of the basic shape of the nozzle insert (1),
and
- a nozzle receptacle (2) for receiving the nozzle insert (1) with
-- a receiving surface (21) on which rests the supporting surface (11) of the nozzle insert (1),
-- channels (22) for the supply of a compressed gas which extend essentially radially to the basic shape of the nozzle receptacle (2), and
-- a circular cylindrical mixing chamber (23) into which open the channel (13) for the atomisation product and the channels (22) for the compressed gas,
characterised in that
- the channels (22) for the compressed gas are formed in the receiving surface (21) of the nozzle receptacle (2) in the form of grooves and open into the mixing chamber (23) through the peripheral surface thereof, and
- the sum of the minimum cross-sectional areas A_{D} of the channels (22) for the compressed gas in the opening region essentially corresponds to the cross-sectional area A_{M} of the mixing chamber (23).

2. Atomiser nozzle according to claim 1, characterised in that the mixing chamber (23) is circular cylindrical.

3. Atomiser nozzle according to claim 2, characterised in that the diameter D of the mixing chamber (23) is approximately equal to its length.

4. Atomiser nozzle according to any of the preceding claims, characterised in that the channels (22) for the compressed gas in the nozzle receptacle (2) have a rectangular or trapezoidal cross-section.

5. Atomiser nozzle according to claim 4, characterised in that the channels (22) have a trapezoidal cross-section and the side walls of the trapezoidal channels (22) for the compressed gas are inclined at an angle of 3° to 15° to a side wall perpendicular to the bottom of the channels.

6. Atomiser nozzle according to any of the preceding claims, characterised in that the channels (22) for the compressed gas have a cross-section tapering towards the mixing chamber (23).

7. Atomiser nozzle according to any of the preceding claims, characterised in that the diameter d of the outlet opening of the channel (13) for the atomisation product corresponds to about 55% to 85% of the diameter D of the mixing chamber (23).

8. Atomiser nozzle according to any of the preceding claims, characterised in that the diameter d of the outlet opening of the channel (13) for the atomisation product corresponds to about 60% to 70% of the diameter D of the mixing chamber (23).

9. Atomiser nozzle according to any of the preceding claims, characterised in that the diameter d of the outlet opening of the channel (13) is equal to 0.3 mm and the diameter D of the mixing chamber (23) is equal to 0.48 mm.

10. Atomiser nozzle according to any of the preceding claims, characterised in that the nozzle insert (1) and the nozzle receptacle (2) have a circular cylindrical basic shape, the supporting surface (11) and the receiving surface (21) are circular conical, and three channels (22) offset by 120° along the circumference are provided in the receiving surface (21).

11. Atomiser nozzle according to claim 10, characterised in that the nozzle insert (1) is constructed from two flat circular cylinders of different diameter and a circular cone, which are arranged coaxially with each other, so that after reception of the nozzle insert (1) in a cylindrical housing (3) in the region of the smaller circular cylinder is formed an annular gap (7) through which the compressed air is supplied to the channels (22) of the nozzle receptacle (2).

12. Atomiser nozzle according to claim 11, characterised in that the larger circular cylinder of the nozzle insert (11) at the circumference comprises flattened portions (12) in the region of which in the housing (3) is fixed a gap (6) through which the compressed air is supplied to the annular gap (7).

13. Atomiser device according to any of the preceding claims, characterised in that the supporting surface (11) of the nozzle insert (1) and the receiving surface (21) of the nozzle receptacle (2) are circular conical.

14. Atomiser device according to claim 13, characterised in that the circular cone has an angle in the range from 100° to 140°, preferably 120°.

## Revendications

1. Buse de pulvérisation destinée à pulvériser un produit de pulvérisation pulvérulent ou liquide, de préférence sous la forme d'une solution ou d'une suspension, pour la thérapie par inhalation, comprenant un corps de buse constitué
- d'un insert de buse (1) comprenant
• une surface d'appui (11) et
• un canal (13) pour l'amenée du produit de pulvérisation, qui est disposé au centre de la surface d'appui (11) et qui s'étend dans la direction longitudinale de la forme de base de l'insert de buse (1),
et
- d'un récepteur de buse (2) destiné à recevoir l'insert de buse (1) et comprenant
• une surface de réception (21) sur laquelle s'appuie la surface d'appui (11) de l'insert de buse (1),
• des canaux (22) pour l'amenée d'un gaz comprimé, qui s'étendent sensiblement radialement par rapport à la forme de base du récepteur de buse (2), et
• une chambre de mélange (23) de forme cylindrique circulaire dans laquelle débouchent le canal (13) pour le produit de pulvérisation et les canaux (22) pour le gaz comprimé,
**caractérisée** en ce que
- les canaux (22) pour le gaz comprimé sont réalisés sous forme de rainures dans la surface de réception (21) du récepteur de buse (2), et débouchent dans la chambre de mélange (23) à travers la surface périphérique de cette dernière, et
- la somme des surfaces de section transversale minimales A_{D} des canaux (22) pour le gaz comprimé, dans la zone de l'embouchure, correspond sensiblement à la surface de section transversale A_{M} de la chambre de mélange (23).

2. Buse de pulvérisation selon la revendication 1, **caractérisée** en ce que la chambre de mélange (23) est cylindrique circulaire.

3. Buse de pulvérisation selon la revendication 2, **caractérisée** en ce que le diamètre D de la chambre de mélange (23) est sensiblement égal à sa longueur.

4. Buse de pulvérisation selon l'une des revendications précédentes, **caractérisée** en ce que les canaux (22) pour le gaz comprimé dans le récepteur de buse (2) possèdent une section transversale de forme rectangulaire ou trapézoïdale.

5. Buse de pulvérisation selon la revendication 4, **caractérisée** en ce que les canaux (22) possèdent une section transversale de forme trapézoïdale, et en ce que les parois latérales des canaux (22) de forme trapézoïdale pour le gaz comprimé, sont inclinées d'un angle de 3° à 15° par rapport à une paroi latérale perpendiculaire au fond des canaux.

6. Buse de pulvérisation selon l'une des revendications précédentes, **caractérisée** en ce que les canaux (22) pour le gaz comprimé présentent une section transversale se rétrécissant en direction de la chambre de mélange (23).

7. Buse de pulvérisation selon l'une des revendications précédentes, **caractérisée** en ce que le diamètre d de l'orifice de sortie du canal (13) pour le produit de pulvérisation correspond environ à 55% à 85% du diamètre D de la chambre de mélange (23).

8. Buse de pulvérisation selon l'une des revendications précédentes, **caractérisée** en ce que le diamètre d de l'orifice de sortie du canal (13) pour le produit de pulvérisation correspond environ à 60% à 70% du diamètre D de la chambre de mélange (23).

9. Buse de pulvérisation selon l'une des revendications précédentes, **caractérisée** en ce que le diamètre d de l'orifice de sortie du canal (13) est égal à 0,3 mm et le diamètre D de la chambre de mélange (23) est égal à 0,48 mm.

10. Buse de pulvérisation selon l'une des revendications précédentes, **caractérisée** ce que l'insert de buse (1) et le récepteur de buse (2) présentent une forme de base cylindrique circulaire, en ce que la surface d'appui (11) et la surface de réception (21) sont de forme conique circulaire, et en ce que dans la surface de réception (21) sont prévus trois canaux (22) décalés de 120° le long de la périphérie.

11. Buse de pulvérisation selon la revendication 10, **caractérisée** en ce que l'insert de buse (1) est composé de deux cylindres circulaires plats de diamètre différent et d'un cône circulaire, qui sont disposés coaxialement les uns par rapport aux autres, de sorte qu'après réception de l'insert de buse (1) dans un carter cylindrique (3), il se forme dans la zone du cylindre circulaire le plus petit, une chambre annulaire (7) par laquelle l'air comprimé est amené aux canaux (22) du récepteur de buse (2).

12. Buse de pulvérisation selon la revendication 11, **caractérisée** en ce que le cylindre circulaire le plus grand de l'insert de buse (1) présente sur la périphérie, des méplats (12) dans la zone desquels on détermine dans le carter (3), une chambre (6) par laquelle l'air comprimé est amené dans la chambre annulaire (7).

13. Buse de pulvérisation selon l'une des revendications précédentes, **caractérisée** en ce que la surface d'appui (11) de l'insert de buse (1) et la surface de réception (21) du récepteur de buse (2) sont de forme conique circulaire.

14. Buse de pulvérisation selon la revendication 13, **caractérisée** en ce que le cône circulaire présente un angle dans la plage de 100° à 140°, de préférence de 120°.
